# EUROPÄISCHE PATENTSCHRIFT

(11) **EP 1 182 111 B1**
(45) Veröffentlichungstag und Bekanntmachung des Hinweises auf die Patenterteilung: **10.12.2003**
(21) Anmeldenummer: 01119580.7
(22) Anmeldetag: 16.08.2001
(51) Int. Cl.: B61G 11/18

(54) **Hülsenpuffer zur federnden Aufnahme von Stosskräften, insbesondere für Schienenfahrzeuge**
Plunger buffer for elastically receiving buffing forces, especially for railway vehicles
Tampon plongeur pour recevoir élastiquement les efforts de tamponnement, en particulier pour véhicules ferroviaires

(30) Priorität: 23.08.2000 DE 10041407
(43) Veröffentlichungstag der Anmeldung: 27.02.2002
(73) Patentinhaber: Keystone Bahntechnik GmbH, 57638 Neitersen (DE)
(72) Erfinder: Zehnder, Martin, 8215 Hallau (CH); Wagner, Matthias, 04509 Döbernitz OS Zschepen (DE)
(74) Vertreter: Maxton Langmaack & Partner

(56) Entgegenhaltungen:
- AT-B- 306 789
- DE-A- 19 619 213
- DE-C- 4 337 257
- GB-A- 350 622

## Beschreibung

Die Erfindung betrifft einen Hülsenpuffer zur federnden Aufnahme von Stoßkräften, insbesondere für Schienenfahrzeuge, mit zwei teleskopartig ineinander geführten, gegen die Kraft einer Feder zueinander verspannten Gehäuseteilen - Pufferstößel und Pufferhülse -, wobei zum Bilden einer Verdrehsicherung an einem der Gehäuseteile eine Paßfeder fixiert ist, die mit einer Längsnut des anderen Gehäuseteiles zusammenwirkt.

Ein Hülsenpuffer mit den vorgenannten Merkmalen ist durch die deutsche Patentschrift 43 37 257 bekannt. Um die beiden teleskopartig zusammenwirkenden Gehäuseteile Pufferstößel und Pufferhülse in Umfangsrichtung drehfest miteinander zu verbinden (Verdrehsicherung), ist eine Paßfeder vorgesehen, die im Ausführungsbeispiel nach Fig. 1 durch Schweißen mit dem Pufferstößel verbunden ist und in eine Längsnut an der Außenseite der Pufferhülse eingreift. Bei dem Ausführungsbeispiel nach Fig. 2 wirkt die in einer Nut der Pufferhülse gehaltene Paßfeder mit einer im Inneren des Pufferstößels gebildeten Längsnut zusammen.

Ein weiterer Hülsenpuffer dieser Art ist aus der DE-A-19 619 213 bekannt.

Die Erfindung geht von der Erkenntnis aus, daß die maßlichen Spiele zwischen der Paßfeder und der Längsnut so bemessen sein sollten, daß im Betrieb des Hülsenpuffers vor allem bei exzentrischer Belastung auftretende Reibungskräfte zwischen Pufferstößel und Pufferhülse, die in ihrem Teleskopbereich ebenfalls Spiel zueinander aufweisen; stets über diese beiden Gehäuseteile selbst und nicht über die Wirkverbindung Paßfeder - Längsnut aufgenommen werden. Ein kleines Spiel zwischen Paßfeder und Längsnut erhöht die Reibung des Hülsenpuffers und führt zu erheblichem Verschleiß. Großes Spiel zwischen Paßfeder und Längsnut kann jedoch einen vorzeitigen Ausfall des Hülsenpuffers wegen einer ausgeschlagenen Verdrehsicherung bedeuten.

Der Erfindung liegt die Aufgabe zugrunde, einen Hülsenpuffer der gattungsgemäßen Art auf konstruktiv möglichst einfache und von den Kosten her günstige Weise so zu gestalten, daß das Spiel zwischen Paßfeder und Längsnut sehr klein ausgeführt werden kann und dennoch die auftretenden Reibungskräfte allein zwischen den Gehäuseteilen - Pufferstößel und Pufferhülse - aufgenommen werden.

Diese Aufgabe wird erfindungsgemäß dadurch gelöst, daß das eine Gehäuseteil und die Paßfeder jeweils eine quer zur Längsachse des Hülsenpuffers angeordnete Bohrung aufweisen, wobei in der Bohrung des einen Gehäuseteiles ein Bolzen gehalten ist, der in die Bohrung der Paßfeder drehbar eingreift. Weil sich die Paßfeder durch ihre Drehbarkeit auch bei relativer Schrägstellung der beiden Gehäuseteile stets auszurichten vermag, kann das Spiel zwischen der Paßfeder und der Längsnut vorteilhaft sehr klein ausgeführt werden, wobei die Leichtgängigkeit der beiden Gehäuseteile zueinander gewährleistet ist. Weiter günstig wird die bei bekannten Hülsenpuffern übliche Nut zur Fixierung der Paßfeder bei dem Hülsenpuffer nach der Erfindung durch eine einfache Bohrung für den die Paßfeder haltenden Bolzen ersetzt.

Vorteilhafte Ausgestaltungen der Erfindung sind in den Unteransprüchen angegeben.

Im weiteren wird die Erfindung anhand von Ausführungsbeispielen näher beschrieben, die in der Zeichnung prinzipartig dargestellt sind. Es zeigen
- Fig. 1: einen Hülsenpuffer im Längsschnitt, und zwar nach der Linie B - B in Fig. 2,
- Fig. 2: den Schnitt nach der Linie A - A in Fig. 1,
- Fig. 3: die Einzelheit Z aus Fig. 1 im vergrößerten Maßstab,
- Fig. 4: eine weitere Ausführungsmöglichkeit des Hülsenpuffers im Längsschnitt.

Gemäß Fig. 1 und 4 besteht das Gehäuse des jeweils gezeigten Hülsenpuffers aus einem äußeren Gehäuseteil - dem Pufferstößel 1 mit Pufferteller 1a - und einem inneren Gehäuseteil, hier Pufferhülse 2 mit Befestigungsplatte 2a. Innerhalb dieses Gehäuses ist eine symbolisch gezeichnete Feder 3 angeordnet, die üblicherweise vorgespannt ist.

Um die Vorspannkraft der Feder 3 zu erhalten und den Rückhub des Hülsenpuffers zu begrenzen, umgreift ein quer geschlitzter, federnd ausgebildeter Ring 9 (siehe Fig. 3) einen Umfangsbund 1b des Pufferstößels 1, wobei dieser Ring 9 gegen eine zylindrische Schulter 2b der Pufferhülse 2 anliegt. Durch entsprechendes Aufweiten des federnden Ringes 9 mit einem geeigneten Werkzeug sind ein einfacher Zusammenbau sowie ein zerstörungsfreies Zerlegen des Hülsenpuffers in kurzer Zeit möglich.

Um den Hülsenpuffer gegen ein Verdrehen in Umfangsrichtung zu sichern, weist im Ausführungsbeispiel nach Fig. 1 und 2 die Pufferhülse 2 eine Bohrung 7 auf, in der ein Bolzen 4 beispielsweise durch Einpressen fest gehalten ist. Dieser Bolzen 4 greift drehbar in eine Bohrung 8 einer Paßfeder 3 ein, die mit einer Längsnut 5 des Pufferstößels 1 zusammenwirkt. Die Paßfeder 3 ist vorzugsweise aus einem geeigneten Kunststoff (z. B. einem Polyamid) hergestellt; sie kann aber auch aus einem geeigneten metallischen Werkstoff (wie z. B. Stahl) bestehen.

Im Ausführungsbeispiel nach Fig. 4 ist der Bolzen 4, der Bestandteil einer Schraube sein kann, in einer Bohrung des Pufferstößels 1 fixiert. Auch in diesem Fall greift der Bolzen 4 drehbar in die Bohrung 8 der Paßfeder 3 ein, die gemäß Fig. 4 in einer Längsnut 5 der Pufferhülse 2 einliegt. Außerdem wird über die Abstützung der Paßfeder 3 gegen die zylindrische Schulter 2b der Pufferhülse 2 der Rückhub des Hülsenpuffers begrenzt.

Zwei oder mehrere der jeweils die Paßfeder 3 und den Bolzen 4 umfassenden Verdrehsicherungen können jeweils auf dem Umfang des Hülsenpuffers verteilt angeordnet werden, wie dies in Fig. 4 für eine Doppelanordnung dargestellt ist.

### Liste der Bezugszeichen

- 1: Pufferstößel als äußeres Gehäuseteil
- 1a: Pufferteller
- 1b: Umfangsbund
- 2: Pufferhülse als inneres Gehäuseteil
- 2a: Befestigungsplatte
- 2b: zylindrische Schulter
- 3: Paßfeder
- 4: Bolzen
- 5: Längsnut
- 6: Feder
- 7: Bohrung in der Pufferhülse
- 8: Bohrung in der Paßfeder
- 9: geschlitzter, federnder Ring

## Patentansprüche

1. Hülsenpuffer zur federnden Aufnahme von Stoßkräften, insbesondere für Schienenfahrzeuge, mit zwei teleskopartig ineinander geführten, gegen die Kraft einer Feder (6) zueinander verspannten Gehäuseteilen - Pufferstößel (1) und Pufferhülse (2) -, wobei zum Bilden einer Verdrehsicherung an einem der Gehäuseteile (2) eine Paßfeder (3) fixiert ist, die mit einer Längsnut (5) des anderen Gehäuseteiles (1 ) zusammenwirkt, **dadurch gekennzeichnet, daß** das eine Gehäuseteil (2) und die Paßfeder (3) jeweils eine quer zur Längsachse des Hülsenpuffers angeordnete Bohrung (7 bzw. 8) aufweisen, wobei in der Bohrung (7) des einen Gehäuseteiles (2) ein Bolzen (4) gehalten ist, der in die Bohrung (8) der Paßfeder (3) drehbar eingreift.

2. Hülsenpuffer nach Anspruch 1, **dadurch gekennzeichnet, daß** die Paßfeder (3) aus einem geeigneten metallischen Werkstoff hergestellt ist.

3. Hülsenpuffer nach Anspruch 1, **dadurch gekennzeichnet, daß** die Paßfeder (3) aus einem geeigneten Kunststoff hergestellt ist.

4. Hülsenpuffer nach einem der Ansprüche 1 bis 3, **dadurch gekennzeichnet, daß** der Bolzen (4) in die Bohrung (7) des einen Gehäuseelementes (2) unlösbar eingesetzt ist.

5. Hülsenpuffer nach einem der Ansprüche 1 bis 3, **dadurch gekennzeichnet, daß** der Bolzen (4) in die Bohrung (7) des einen Gehäuseelementes (2) lösbar eingesetzt ist.

6. Hülsenpuffer nach einem der Ansprüche 1 bis 5, **dadurch gekennzeichnet, daß** zwei oder mehrere der jeweils die Paßfeder (3) und den Bolzen (4) umfassende Verdrehsicherungen auf dem Umfang des Hülsenpuffers verteilt angeordnet sind.

## Claims

1. Plunger buffer, especially for railway vehicles, for elastically absorbing impact forces, comprising two parts of a casing ― buffer tappet (1) and buffer casing (2) -, which are inserted into one another in the manner of a telescope and, by means of the tension of a spring (6), are under equalizing tension to one another, whereby in order to form an anti-twist device, on one part (2) of said casing a feather key (3) is fastened, which interacts with a longitudinal slot (5) of the other part (1) of said casing, **characterized in that** said one part (2) of said casing and said feather key (3) each comprise a borehole (7 respectively 8) arranged vertically to the longitudinal axis of said plunger buffer, whereby in said borehole (7) of said one part (2) of said casing a pin (4) is held which, being able to be rotated, grips into said borehole (8) of said feather key (3).

2. Plunger buffer according to claim 1, **characterized in that** said feather key (3) is made of a suitable metallic material.

3. Plunger buffer according to claim 1, **characterized in that** said feather key (3) is made of a suitable plastic.

4. Plunger buffer according to any of the claims 1 to 3, **characterized in that** said pin (4) is undetachably inserted into said borehole (7) of said one member (2) of said casing.

5. Plunger buffer according to any of the claims 1 to 3, **characterized in that** said pin (4) is detachably inserted into said borehole (7) of said one member (2) of said casing.

6. Plunger buffer according to any of the claims 1 to 5, **characterized in that** two or more of said anti-twist devices each comprising said feather key (3) and said pin (4) are distributed over the circumference of said plunger buffer.

## Revendications

1. Tampon à boisseau pour recevoir élastiquement des efforts de chocs, en particulier pour véhicules ferroviaires, comprenant deux parties de boîtier - plongeur de tampon (1) et boisseau de tampon (2) - guidées l'une dans l'autre de manière télescopique serrées l'une par rapport à l'autre contre la force d'un ressort (6), un ressort d'ajustage (3) étant fixé à l'une des parties de boîtier (2), qui coopère avec une rainure longitudinale (5) de l'autre partie de boîtier (1) pour obtenir une sécurité anti-torsion, **caractérisé en ce que** l'une des parties de boîtier (2) et le ressort d'ajustage (3) présentent respectivement un perçage (7 ou 8) disposé transversalement à l'axe longitudinal du tampon à boisseau, un boulon (4) étant maintenu dans le perçage (7) de l'une des parties de boîtier (2) et s'engageant en rotation dans le perçage (8) du ressort d'ajustage (3).

2. Tampon à boisseau selon la revendication 1, **caractérisé en ce que** le ressort d'ajustage (3) est réalisé à partir d'un matériau métallique approprié.

3. Tampon à boisseau selon la revendication 1, **caractérisé en ce que** le ressort d'ajustage (3) est réalisé à partir d'une matière plastique appropriée.

4. Tampon à boisseau selon l'une des revendications 1 à 3, **caractérisé en ce que** le boulon (4) est inséré de manière inamovible dans le perçage (7) de l'une des parties de boîtier (2).

5. Tampon à boisseau selon l'une des revendications 1 à 3, **caractérisé en ce que** le boulon (4) est inséré de manière amovible dans le perçage (7) de l'une des parties de boîtier (2).

6. Tampon à boisseau selon l'une des revendications 1 à 5, **caractérisé en ce que** deux ou plusieurs des sécurités anti-torsion comprenant à chaque fois le ressort d'ajustage (3) et le boulon (4) sont réparties sur la circonférence du tampon à boisseau.
